# EUROPÄISCHE PATENTSCHRIFT

(11) **EP 2 985 404 B1**
(45) Veröffentlichungstag und Bekanntmachung des Hinweises auf die Patenterteilung: **02.08.2017**
(21) Anmeldenummer: 15170758.5
(22) Anmeldetag: 05.06.2015
(51) Int. Cl.: E06B 9/17

(54) **ROLLLADENKASTEN**
ROLLER BLIND BOX
COFFRE DE STORE

(30) Priorität: 04.06.2014 DE 102014107877; 02.07.2014 DE 102014109251; 19.08.2014 DE 102014111792
(43) Veröffentlichungstag der Anmeldung: 17.02.2016
(73) Patentinhaber: EXTE GmbH, 51688 Wipperfürth (DE)
(72) Erfinder:
(74) Vertreter: Müller, Enno

(56) Entgegenhaltungen:
- DE-A1-102006 038 401
- DE-U1-202009 011 749
- DE-U1-202012 103 629
- FR-A1- 2 948 718

## Beschreibung

Die Erfindung betrifft zunächst einen auf einem Rahmen, nämlich einem Fenster- oder Türrahmen, in einem Gebäude aufgesetzten Rollladenkasten mit einer Raumseite und einer Außenseite, wobei der Rollladenkasten an seiner Raumseite, bevorzugt oberseitig, einer Gebäudedecke zugeordnet ist und der Rahmen mittels eines den Rollladenkasten durchsetzenden metallischen Statikteils mit der Gebäudedecke verbunden ist, wobei das Statikteil einen im Einbauzustand oberen Befestigungsflansch aufweist und der Rollladenkasten eine Kastendecke aufweist.

Derartige Rollladenkästen mit einem Statikteil sind bereits in verschiedener Hinsicht bekannt geworden. Es wird beispielsweise auf die EP 2 636 839 A2 verwiesen.

Aus der DE-A1-10 2006 038 401 ist ein aus einem Oberteil und einem Unterteil bestehendes Statikteil an einem Rollladenkasten bekannt, welche Teile jedoch unbeweglich zueinander verbunden sind. Eine Einstellung hinsichtlich unterschiedlicher Sturzbreiten ist möglich. Aus der DE-U1-20 2012103 629 ist ein Rollladenkasten mit einem Statikteil bekannt, das sich aber nur innerhalb des Rollladenkastens erstreckt. Die sich innerhalb des Rollladenkastens befindlichen Teile des Statikteils sind zueinander verstellbar.

Ist aus der DE-U1-20 2009 011 749 ein einteilig ausgebildetes Statikteil mit einem sich oberhalb einer Kastendecke streckenden Befestigungsflansch bei einem Rollladenkasten bekannt.

Ausgehend von dem dargelegten Stand der Technik beschäftigt sich die Erfindung mit der Aufgabenstellung, einen Rollladenkasten und/ oder ein hierfür geeignetes Statikteil anzugeben, das günstig mit einer Gebäudedecke, insbesondere einer Fester- oder Türleibung, verbindbar ist.

Diese Aufgabe ist zunächst bei Gegenstand des Anspruches 1 gelöst, wobei darauf abgestellt ist, dass auf einem Rahmen nämlich einem Fenster- oder Türrahmen, in einem Gebäude aufgesetzter Rollladenkasten mit einer Raumseite und einer Außenseite, wobei der Rollladenkasten eine Kastendecke aufweist und an seiner Raumseite bevorzugt oberseitig, einer Gebäudedecke zugeordnet ist und der Rahmen mittels eines den Rollladenkasten durchsetzenden metallischen Statikteils mit der Gebäudedecke verbunden ist, wobei das Statikteil einen im Einbauzustand sich oberhalb der Kastendecke erstreckenden Befestigungsflansch aufweist und aus einem Oberteil und einem Unterteil besteht, wobei weiter der Rollladenkasten dadurch gekennzeichnet, dass der Rollladenkasten mittels den Befestigungsflansch des Statikteils durchsetzenden Befestigungsmitteln mit der Gebäudedecke verbunden ist sich die Befestigungsmittel außerhalb des Rollladenkastens erstrecken, dadurch gekennzeichnet, dass der Befestigungsflansch mit dem Unterteil des Statikteils lösbar verbunden ist, wobei die Verbindung zwischen dem Unterteil und dem Oberteil bezogen auf den Einbauzustand in Vertikalrichtung teleskopierbar ist.

Diese Aufgabe ist auch hinsichtlich des Rollladenkastens beim Gegenstand des Anspruches 2 gelöst, wobei darauf abgestellt ist, dass zum Aufsetzen auf einen Rahmen, nämlich einen Fenster- oder Türrahmen, in einem Gebäude geeigneter Rollladenkasten, mit einer Raumseite und einer Außenseite sowie einer Kastendecke, wobei der Rollladenkasten ein gesondertes Statikteil aufweist, zur Verbindung mit einer Gebäudedecke und dem Rahmen, wobei das ein Unterteil und ein Oberteil aufweisende Statikteil zur Herstellung der Verbindung mit der Gebäudedecke an dem Oberteil einen Befestigungsflansch aufweist, der sich im Einbauzustand oberhalb der Kastendecke erstreckt, dadurch gekennzeichnet, dass der Befestigungsflansch sich im Wesentlichen in einer der Kastendecke entsprechenden Ebene erstreckt und über einen demgegenüber rechtwinklig verlaufenden Verbindungsabschnitt in das im Inneren des Rollladenkastens sich erstreckenden Teil des Statikteils übergeht, dass das Verbindungsteil eine Öffnung in der Kastendecke und/oder eine der Raumseite zugeordnete Rückwand des Rollladenkastens durchsetzt und dass die Verbindung zwischen dem Unterteil und dem Oberteil bezogen auf den Einbauzustand in Vertikalrichtung teleskopierbar ist.

Die Befestigungsmittel zur Festlegung des Statikteils durchsetzen die Kastendecke des Rollladens nicht. Es ist aber auch möglich, dass sich beispielsweise ein Schraubenkopf im Einbauzustand in der Kastendecke befindet, beispielsweise zufolge einer von oben ausgehenden Ausnehmung in der Kastendecke, welche diese bevorzugt nicht durchsetzt. Auch ist hierdurch in günstiger Weise die Montage des Statikteiles an der Gebäudedecke vereinfacht, indem das Statikteil oder zumindest ein den Befestigungsflansch aufweisendes Teil des Statikteils zunächst an der Gebäudedecke befestigt werden kann, ohne hierbei zugleich den Rollladenkasten in der gewünschten Einbauposition zu halten.

Auch ist eine unmittelbare Anlage des Befestigungsflansches an der Gebäudedecke erreichbar, womit eine günstige Verspannung des Statikteiles gegen die Gebäudedecke bzw. die Fensterlaibung vorgenommen werden kann, ohne dass beispielsweise ein federnder Anteil, wie etwa die Kastendecke des Rollladenkastens, zwischengeschaltet ist.

Das Statikteil durchsetzt bevorzugt nur mit dem Verbindungsteil eine Öffnung des Rollladenkastens in der Kastendecke und/ oder der Rückwand, sodass ein Einsetzen des Statikteils in den Rollladenkasten quasi von oben und/ oder von der Raumseite her erfolgen kann.

Der Befestigungsflansch erstreckt sich in Einbausituation oberhalb der Kastendecke. Die Kastendecke kann sich unterseitig zumindest an einem Teilabschnitt des Befestigungsflansches abstützen.

Das in das Innere des Rollladenkasten einragende Verbindungsteil ist bevorzugt ein Flachteil mit einer im Horizontalquerschnitt betrachteten Breitenerstreckung, die dem 5- bis 30-Fachen, beispielsweise dem 20-Fachen der quer hierzu betrachteten Dicke des Verbindungsteiles entspricht.

Das Verbindungsteil taucht bevorzugt schwertartig in das Innere des Rollladenkastens ein.

Die Öffnung insbesondere in der Kastendecke ist bevorzugt kleiner als es einer Vertikalprojektion des Befestigungsflansches entspricht. So ist weiter bevorzugt die Öffnung in der Kastendecke schlitzartig gestaltet mit im Grundriss betrachteten Längs- und Querabmessungen, die angepasst sind an die entsprechenden Querschnittsmaße des Verbindungsteiles. Die schlitzartige Öffnung ist bevorzugt mit einer Länge und einer Breite versehen, die die entsprechenden Querschnittsmaße des Verbindungsteils um 1, 2 oder 3 mm, bis hin zu 10 mm überschreiten.

Auch kann die Öffnung insbesondere in der Kastendecke gleich oder größer sein als die Vertikalprojektionsfläche des Befestigungsflansches. Die Öffnung kann in ihrer Längs- und/ oder Breitenerstreckung die korrespondierende Erstreckung des Befestigungsflanschs um das 1,05- bis 3-Fache übersteigen, beispielsweise um das 1,2- bis 1,5-Fache.

Eine etwaig vorgesehene Öffnung in der der Raumseite zugewandten Rückwand des Rollladenkastens weist eine senkrecht zur Deckenebene des Rollladenkastens betrachtete Höhe auf, die bevorzugt der in derselben Erstreckungsrichtung betrachteten Länge des Verbindungsteils oder mehr bis hin zu einem 1,5-Fachen dessen Länge entspricht. Bevorzugt endet eine solche rückwandseitige Öffnung, beginnend in der Ebene der Kastendecke, mit Abstand zu der Ebene des Kastenbodens. Die quer zu der Höhe betrachtete Breite einer rückwandseitigen Öffnung entspricht mindestens der Materialstärke des Verbindungsteils bis hin zu einem 10-Fachen, bevorzugt etwa einem 5-Fachen.

Bevorzugt ist das Statikteil zunächst mittels des Befestigungsflansches an der Gebäudedecke befestigt, insbesondere schraubbefestigt. Das Verbindungsteil erstreckt sich in Einbausituation ausgehend von dem Befestigungsflansch nach vertikal unten. Der Rollladenkasten ist hiernach unter Durchsetzung der kastendecken- und/ oder kastenrückseitigen Öffnung durch das Verbindungsteil gegen die Unterseite des Befestigungsflansches geschoben.

In vorteilhafter Weise ist durch die vorgeschlagene Ausgestaltung eine günstige Montage insbesondere des Statikteiles an der Gebäudedecke erreichbar. Die Befestigung des Statikteiles an der Gebäudedecke vom Inneren des Rollladenkastens, wie dies insbesondere bei Statikteilen vorgenommen wird, deren Befestigungsflansch sich im Einbauzustand unterhalb der Kastendecke erstreckt, erweist sich oft als umständlich in der Handhabung. Diesem Umstand ist durch die vorgeschlagene Lösung entgegengewirkt. Alternativ jedoch ist auch eine Befestigung des Statikteils an der Gebäudedecke vom Kasteninneren her möglich, wozu in diesem Fall im Bereich der Kastendecke, bevorzugt benachbart zu der vom Verbindungsabschnitt durchsetzten Öffnung, Arbeitsöffnungen vorgesehen sein können. Auch kann eine derartige Befestigung erfolgen bei einer Öffnung in der Kastendecke, die gleich oder größer ist als es der Vertikalprojektion des Befestigungsflanschs entspricht.

Die Kastendecke kann auch als Schaumstoffteil ausgebildet sein. Darüber hinaus können auch die Seitenwände des Rollladenkastens aus einem Schaumstoff gebildet sein. Es bietet sich diesbezüglich eine einteilige, materialeinheitliche Ausbildung von Kastendecke und Seitenwänden an. Bekannt sind solche Kästen als sogenannte Neubau-Rollladenkästen.

Bevorzugt kommen Extrusions- oder Partikelschaumstoffe, wie XPS, EPP oder EPS zur Anwendung.

Der Rollladenkastenboden ist bevorzugt als Kunststoff-Extrusionsteil gebildet. Auch kann insgesamt der Rollladenkasten aus, den Boden, die Seitenwände und die Decke bildenden Kunststoff-Extrusionsteilen gebildet sein.

Ein Teil der Öffnung, kastendeckenseitige und/ oder rückseitige Öffnung, kann, insbesondere nach einer Festlegung des Befestigungsteils an der Gebäudedecke, verschlossen werden durch ein Verschlussteil. So wird bevorzugt der von dem Statikteil beziehungsweise von dem die Öffnung durchsetzenden Verbindungsteil nicht genutzte Teil der Öffnung zumindest größtenteils verschlossen.

Es können diesbezüglich Formteile als Verschlussteile vorliegen, insbesondere, bevorzugt angepasst an die Rollladenkastenausbildung, in Form von Kunststoffextrusions- oder Schaumstoffteilen.

Das Verschlussteil kann mit der korrespondierenden Kastendecke und/ oder Rückwand verklebt sein. Auch ist diesbezüglich eine Rast- oder Clipsverbindung möglich.

Auch kann das Verschlussteil durch eine Folie gebildet sein, beispielsweise eine Kunststofffolie. Diese ist vorzugsweise zum Verschluss der Öffnung mit dem Rollladenkasten verklebt. Beispielsweise kann die Folie hierzu mit einer Selbstklebeschicht versehen sein.

Auch kann der Rollladenkasten mittels den Befestigungsflansch des Statikteils durchsetzenden Befestigungsmitteln mit der Gebäudedecke verbunden sein, wobei sich die Befestigungsmittel außerhalb des Rollladenkastens erstrecken. Die Befestigungsmittel sind bevorzugt Schrauben. Diese durchsetzen bevorzugt nicht die Kastendecke des Rollladenkastens.

Der Befestigungsflansch ist mit dem Unterteil des Statikteils lösbar verbunden. Das Unterteil erstreckt sich innerhalb des Rollladenkastens, so zumindest mit einem Teilabschnitt. Weiter dient das Unterteil bevorzugt zur Befestigung des Rahmens über das Statikteil mit der Gebäudedecke.

Die lösbare Verbindung von Befestigungsflansch und Unterteil bietet in vorteilhafter Weise die Möglichkeit der Anordnung des Statikteiles in zwei Schritten, nämlich bevorzugt zunächst in Form einer Befestigung des den Befestigungsflansch aufweisenden Teils des Statikteils an der Gebäudedecke und, bevorzugt nach Ansetzen des Rollladenkastens, in einem zweiten Schritt die Anordnung des Unterteils. Die lösbare Verbindung ist bevorzugt durch eine Schraubverbindung hergestellt. Bevorzugt ist die Schraubverbindung von Ober- und Unterteil des Statikteils im Inneren des Rollladenkastens vorgenommen. Die Verbindung zwischen dem Unterteil und dem den Befestigungsflansch aufweisenden Oberteil ist bezogen auf den Einbauzustand in Vertikalrichtung teleskopierbar. Hierdurch ist insbesondere eine Anpassung der - im Einbauzustand vertikalen - Statikteillänge innerhalb des Rollladenkastens bzw. eine Anpassung an den Abstand zwischen Gebäudedecke und Rahmen an die Gegebenheiten ermöglicht. Die Teleskopstellung ist bevorzugt festlegbar, wozu eine Schraubverbindung in bevorzugter Ausgestaltung dient.

Der Befestigungsflansch kann sich in einer Vertikalprojektion zumindest teilweise außerhalb eines Grundrisses des Rollladenkastens erstrecken. Dies bietet die Möglichkeit der Befestigung des Befestigungsflansches an der Gebäudede cke in einem Bereich außerhalb des Rollladenkastens, sodass dieser Bereich auch nach Ansetzen des Rollladenkastens weiter zugänglich bleibt.

Der Befestigungsflansch erstreckt sich in bevorzugter Ausgestaltung bezogen auf seine im Einbauzustand horizontale Erstreckungslänge mit bis zu 90% seiner Länge über den Grundriss des Rollladenkastens hinaus, weiter bevorzugt mit etwa 30 bis 60% seiner Länge.

Der Befestigungsflansch ist bevorzugt ausgelegt zur Festlegung des Statikteiles an einer Horizontalfläche der Gebäudedecke. Alternativ kann der Befestigungsflansch auch zur Befestigung des Statikteiles an einer Vertikalfläche der Gebäudedecke ausgebildet sein. Diese Vertikalfläche der Gebäudedecke kann sowohl außen als auch raumseitig vorgesehen sein.

Betrachtet in einem Vertikalschnitt kann der Befestigungsflansch winkelförmig ausgebildet sein, mit einem Horizontalabschnitt und einem Vertikalabschnitt. Mittels des Horizontalabschnittes erfolgt bevorzugt eine Abstützung gegen die nach unten weisende Fläche der Gebäudedecke, während sich der Vertikalabschnitt gegen eine Vertikalfläche der Gebäudedecke abstützt. Die Befestigung kann im Bereich des Vertikalabschnittes an der Gebäudedecke erfolgen und/oder im Bereich des Horizontalabschnittes.

Auch kann der Vertikalabschnitt des Befestigungsflansches relativ zu dem Horizontalabschnitt bewegbar ausgebildet sein, beispielsweise zufolge schienenartiger Verlagerbarkeit des Vertikalabschnittes relativ zu dem Horizontalabschnitt in Längserstreckung des Horizontalabschnittes. Bevorzugt ist die gefundene Stellung des Vertikalabschnittes festlegbar, beispielsweise zufolge einer Verschraubung. Durch die Verschiebbarkeit ist eine Anpassung des vor Ort gegebenen Abstandes zwischen der Vertikalfläche der Gebäudedecke und dem vertikal ausgerichteten, beispielsweise schwertartigen Abschnitt des Statikteiles innerhalb des Rollladenkastens ermöglicht.

Die vor- und nachstehend angegebenen Bereiche bzw. Wertebereiche oder Mehrfachbereiche schließen hinsichtlich der Offenbarung auch sämtliche Zwischenwerte ein, insbesondere in 1/10-Schritten der jeweiligen Dimension, ggf. also auch dimensionslos. Beispielsweise beinhaltet die Angabe 30 bis 60% auch die Offenbarung von 30,1 bis 60%, 30 bis 59,9%, 37,4 bis 48,3% etc., die Offenbarung von 5- bis 30-Fachen auch die Offenbarung von 5,1- bis 30-Fachen, 5- bis 29,9-Fachen oder auch 13,4- bis 27,2-Fachen etc. Die Offenbarung kann einerseits zur Eingrenzung einer genannten Bereichsgrenze von unten und/oder oben, alternativ oder ergänzend aber zur Offenbarung eines oder mehrerer singulärer Werte aus einem jeweilig angegebenen Bereich dienen.

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheiten nicht durch ein anderes Teil ersetzt ist, ist damit auch für dieses weitere Ausführungsbeispiel als jedenfalls mögliches vorhandenes Teil beschrieben. Auf der Zeichnung zeigt:
- Figur 1: Ein Statikteil in perspektivischer Darstellung, eine erste Ausführungsform betreffend;
- Figur 2: das Statikteil gemäß Figur 1 in weiterer perspektivischer Darstellung;
- Figur 3: einen Vertikalschnitt durch den Bereich einer Gebäudedecke bei Anordnung eines Rollladenkastens und eines Rahmens unter Verwendung eines Statikteiles gemäß Figur 1;
- Figur 4: eine geschnittene Perspektivdarstellung der Anordnung gemäß Figur 3;
- Figur 5: das Statikteil in einer zweiten Ausführungsform;
- Figur 6: eine der Figur 3 entsprechende Darstellung, jedoch unter Verwendung des Statikteiles gemäß Figur 5;
- Figur 7: in einer dritten Ausführungsform ein Statikteil in perspektivischer Darstellung;
- Figur 8: eine weitere perspektivische Darstellung des Statikteiles gemäß Figur 7;
- Figur 9: eine der Figur 3 entsprechende Darstellung, bei Verwendung eines Statikteiles gemäß Figur 7;
- Figur 10: das Statikteil in perspektivischer Darstellung, eine vierte Ausführungsform betreffend;
- Figur 11: das Statikteil gemäß Figur 10 in weiterer perspektivischer Darstellung;
- Figur 12: eine der Figur 3 entsprechende Darstellung, betreffend eine weitere Ausführungsform;
- Figur 13: eine weitere Ausführungsform gemäß der Darstellung in Figur 3;
- Figur 14: in geschnittener Perspektivdarstellung die Ausführungsform gemäß Figur 13;
- Figur 15: eine der Figur 14 entsprechende Darstellung, betreffend eine alternative Ausführung einer kastendeckenseitigen Öffnung;
- Figur 16: eine weitere der Figur 14 entsprechende Darstellung, eine Ausführungsform mit einem Verschlussteil betreffend;
- Figur 17: eine der Figur 16 entsprechende Darstellung, bei Ausbildung des Rollladenkastens aus Extrusionsteilen;
- Figur 18: eine der Figur 3 entsprechende Darstellung, die Ausführungsform gemäß Figur 17 betreffend.

Dargestellt und beschrieben ist zunächst mit Bezug zu Figur 1 ein Statikteil 1, das im Einzelnen aus einem Oberteil 2 und einem Unterteil 3 besteht.

Oberteil 2 und Unterteil 3 sind bevorzugt als Stahlblech-Biegeteile hergestellt. Auch können Oberteil 2 und Unterteil 3 Kunststoffteile, insbesondere Hartkunststoffteile sein.

Das Oberteil 2 und das Unterteil 3 sind durch Verbindungsschrauben 4 miteinander verbunden. Die Verbindungsschrauben 4 durchsetzen entsprechend positionierte Bohrungen im Bereich des Unterteils 3 und eine schlitzförmige Langlochöffnung 5 in einem Überlappungsbereich des Oberteils 2 zu Unterteil 3.

Unterteil 3 und Oberteil 2 sind jeweils mit Bezug auf einen Einbauzustand gemäß Figur 3 in einem Vertikalschnitt betrachtet L-förmig gestaltet, mit jeweils einem schwertartigen Vertikalschenkel und einem von dem Vertikalschenkel senkrecht abragenden Horizontalschenkel.

Das Langloch 5 ist im Bereich des, den Verbindungsabschnitt zum Unterteil 3 bildenden Vertikalschenkels 26 des Oberteils 2 ausgebildet, hierbei ausgerichtet entlang einer Vertikallinie. Oberteil 2 und Unterteil 3 liegen mit zugewandten Breitflächen der jeweiligen Vertikalschenkel 26 und 28 aneinander.

Über die Langloch-Verbindung ist bezogen auf den Einbauzustand gemäß Figur 3 eine Teleskopierbarkeit in Vertikalrichtung ermöglicht, zur Anpassung des vertikalen Abstandes der Horizontalabschnitte 27 und 29 von Oberteil 2 und Unterteil 3 zueinander.

Die Horizontalabschnitte 27 und 29 von Oberteil 2 und Unterteil 3 können ausgehend von den Vertikalschenkeln 26 und 28 in entgegengesetzte Richtungen weisen. Auch können diese in dieselbe Richtung weisen.

Fußseitig ist das Statikteil 1 bzw. das Unterteil 3 des Statikteils 1, wie auch aus der eingangs genannten EP 2 636 839 A2 bekannt und dort beschrieben, hier vorzugsweise durch Einsteckverbindung, mit einer nicht näher dargestellten Adapterleiste fest verbunden. Die feste Verbindung bezieht sich hier jedenfalls auf eine Horizontalrichtung, in Querrichtung des Rollladenkastens 6 aber auch, wie bevorzugt vorgesehen und dargestellt, in Vertikalrichtung. In einer einer Längsrichtung des Rollladenkastens 6 entsprechenden Horizontalrichtung kann eine Verschieblichkeit verbleiben. Die Adapterleiste wiederum ist durch in einzelnen nicht dargestellte Schrauben unmittelbar mit dem Rahmen 7, beispielsweise Fenster- oder Türrahmen fest verbunden.

Das Statikteil 1 erstreckt sich mit seinem gesamten Unterteil 3 und mit dem Vertikalschenkel 26 des Oberteils 2 innerhalb des Rollladenkastens 6. Im Bereich des Horizontalschenkels 27 des Oberteiles 2, welcher sich in der Einbausituation gemäß Figur 3 oberhalb einer Kastendecke 8 erstreckt, erfolgt eine Befestigung des Statikteiles 1 mit einer Gebäudedecke 8, beispielsweise mit einem Fenstersturz.

Durch diese durchgehende feste Verbindung können etwa auf ein Fenster oder Tür wirkende Windlasten, welche das Fenster oder die Türe in Querrichtung des Rollladenkastens 6 zu bewegen suchen, unmittelbar statisch in der Gebäudedecke 8 oder einer Fensterlaibung aufgenommen werden. Der Rollladenkasten 6 als solcher ist in die Statik dann bevorzugt nicht eingebunden.

Der Rollladenkasten 6 selbst ist in Figur 3 dargestellt. Diesbezüglich wird auch auf die eingangs genannte EP 2 636 839 A2 verwiesen und der diesbezügliche Offenbarungsgehalt, betreffend die Ausgestaltung des Rollladenkastens 6 und die Zuordnung des Statikteils 1 zu dem Rollladenkasten 6, vollinhaltlich in die Offenbarung vorliegender Anmeldung mit einbezogen, auch um Merkmale der genannten Druckschrift in Ansprüche vorliegender Anmeldung einzubeziehen.

Das Statikteil 1 ist bevorzugt der Raumseite 10 des Rollladenkastens 6 in diesem angeordnet. Entsprechend ist die Außenseite 11 des Rollladenkastens 6 dem Statikteil 1 abgewandt.

Zur Festlegung des Statikteiles 1 an dem rahmenseitigen Adapterteil ist im Bereich des Horizontalschenkels 29 des Unterteiles 3 ein laschenartiger Befestigungsfuß 12 ausgeformt.

Das Oberteil 2 durchsetzt mit seinem schwertartigen Vertikalschenkel 26 eine an den Horizontalquerschnitt des Vertikalschenkels 26 des Oberteils 2 angepasste, schlitzartige Öffnung 13 im Bereich der Kastendecke 9.

Das Oberteil 2 ist bevorzugt mit dessen schwertartigen Vertikalschenkel 26 von oben durch die Öffnung 13 der Kastendecke 9 in das Innere des Rollladenkastens 6 eingeführt. Der Horizontalschenkel 27 des Oberteiles 2 erstreckt sich oberseitig der Kastendecke 9, wobei in dem Einbauzustand die Kastendecke 9 unterseitig des Horizontalschenkels 27 des Oberteiles 2 ggf. mit Abstand verläuft. Bevorzugt stützt sich die Kastendecke 9 nicht an dem Horizontalschenkel 27 ab.

Der Horizontalschenkel 27 des Oberteiles 2 ist in der in den Figuren 1 bis 4 dargestellten ersten Ausführungsform unmittelbar als Befestigungsflansch 14 ausgebildet. Der Befestigungsflansch 14 kann entsprechend einteilig und materialeinheitlich mit dem Vertikalschenkel 26 des Oberteiles 2 ausgebildet sein. Der Befestigungsflansch 14 ist in einem Querschnitt quer zu seiner Längserstreckung im Wesentlichen U-förmig gestaltet, mit im Einbauzustand nach unten weisender U-Öffnung.

Der Befestigungsflansch 14 ragt mit Bezug auf eine Vertikalprojektion in Richtung auf die Ebene des unterteilseitigen Horizontalschenkels 29 über eine im Einbauzustand an oder mit geringem Abstand zu der Innenseite der raumseitigen Wand des Rollladenkastens 6 verlaufenden Randkante des Oberteiles 2 frei hinaus, dies etwa über ein Maß, welches dem halben Gesamt-Längserstreckungsmaß des Befestigungsflansches 14 entspricht.

Der Befestigungsflansch 14 ist über die Länge betrachtet mit mehreren, hier vier Durchgangsbohrungen 15 versehen. Durch diese greifen in Einbausituation Befestigungsmittel 16 in Form von Schraubankern, welche in die Gebäudedecke 8 greifen.

Figur 3 zeigt die Einbausituation. Der Befestigungsflansch 14 ragt mit einem Abschnitt frei über das raumseitige Ende des Rollladenkastens 6 hinaus. Die Befestigungsmittel 16 durchsetzen die in diesem frei auskragenden Bereich des Befestigungsflansches 14 vorgesehenen Durchgangsbohrungen 15.

Diese Konfiguration bietet sich insbesondere bei einer bevorzugten Revision von außen und einer Befestigung innen an.

Weiter bietet sich durch das vorgeschlagene Statikteil 1 an, das Oberteil 2 zunächst mittels Befestigungsmitteln 16 an der Gebäudedecke 8 zu befestigen. Hiernach wird der Rollladenkasten 6 unter Einführen des oberteilseitigen Vertikalschenkels 26 durch die kastendeckenseitige Öffnung 13 angesetzt, wonach in dem Rollladenkasten 6 das Unterteil 3 mittels der Verbindungsschrauben 4 mit dem Oberteil 2 des Statikteils 1 verbunden wird. Auch kann das Oberteil 2 zunächst unter schwertartigem Eintauchen in das Kasteninnere lose vorliegen, wobei erst nach einer Befestigung des Rollladenkastens 6 an dem Rahmen 7 eine Schraubfestlegung des Oberteils 2 an der Gebäudedecke 8 durchgeführt wird.

Die zweiteilige Ausgestaltung des Statikteiles 1 bietet auch die Möglichkeit entgegen der Darstellung in den Figuren 1 und 2 ein Oberteil 2 mit einem entsprechend ausgerichteten Befestigungsflansch 14 bzw. Horizontalschenkel 27 so relativ zu dem Unterteil 3 anzuordnen, dass beide Horizontalschenkel 27 und 29 in dieselbe Richtung weisen.

Auch kann eine Befestigung des Befestigungsflansches 14 an einer Vertikalfläche 17 der Gebäudedecke 8 erfolgen.

Die Figuren 5 und 6 zeigen ein diesbezügliches Ausführungsbeispiel zur Befestigung des Statikteiles 1 an einer außenseitigen Vertikalfläche 17 der Gebäudedecke 8. Auch ist bei entsprechender Anordnung des Oberteiles 2 relativ zum Unterteil 3 eine Befestigung an einer zur Raumseite weisenden Vertikalfläche 17 der Gebäudedecke 8 möglich.

Der Befestigungsflansch 14 ist in diesem Fall als Winkelblech 18 ausgebildet, welches in Längserstreckung des oberteilseitigen Horizontalschenkels 27 verschieblich an diesem gelagert und gehaltert ist.

Das Winkelblech 18 weist einen Horizontalabschnitt 19 und einen Vertikalabschnitt 20 auf.

Der Horizontalabschnitt 19 sitzt auf der Oberfläche des oberteilseitigen Horizontalschenkels 27 auf und besitzt zwei parallel zueinander ausgerichtete Langlöcher 21. Diese korrespondieren mit zwei nicht näher dargestellten Bohrungen in dem oberteilseitigen Horizontalschenkel 27. Bohrungen und Langlöcher 21 sind durchsetzt von Befestigungsschrauben 22, mittels welchen die horizontale Ausrichtung des Befestigungsflansches 14 relativ zu dem oberteilseitigen Horizontalschenkel 27 festgelegt werden kann.

Die unterseitig des oberteilseitigen Horizontalschenkels 27 angeordneten Schraubenköpfe liegen in vorteilhafter Weise in der U-Öffnung des Horizontalschenkels 27 ein.

In dem Vertikalabschnitt 20 des Befestigungsflansches 14 sind Durchgangsbohrungen 23 vorgesehen, zum Durchsatz von Befestigungsmitteln 16.

Figur 6 zeigt die Einbausituation unter Nutzung eines Statikteiles 1 gemäß Figur 5. Der Horizontalschenkel 27 des Oberteils 2 wie auch der winkelförmige Befestigungsflansch 14 erstrecken sich oberhalb des Rollladenkastens 6, insbesondere oberhalb der Kastendecke 9. Auch hier ist, wie auch in den weiteren Ausführungsbeispielen, die Kastendecke 9 nicht von Befestigungsmitteln, insbesondere Befestigungsmitteln zur Festlegung des Statikteiles 1 an der Gebäudedecke 8 durchsetzt.

Auch kann der oberteilseitige Horizontalschenkel 27 Träger eines plattenartigen Befestigungsflansches 14 sein. Der Befestigungsflansch 14 ist mit dem Horizontalschenkel 27 des Oberteiles 2 verschraubt, wozu Befestigungsschrauben 24 entsprechend positionierte Bohrungen im Horizontalschenkel 27 von unten durchsetzen und in Gewindebohrungen 25 des Befestigungsflansches 14 eingreifen.

Der frei über den Horizontalschenkel 27 und den Vertikalschenkel 26 des Oberteiles 2 hinausragende Abschnitt des Befestigungsflansches 14 ist mit Durchgangsbohrungen 15 versehen, zur Festlegung des Oberteiles 2 bzw. des Statikteiles 1 an einer Gebäudedecke 8 mittels Befestigungsmitteln 16.

Der Befestigungsflansch 14 kann zufolge der Schraubverbindung mit dem Oberteil 2 wahlweise so angeordnet werden, dass dieser entgegengesetzt zu dem Horizontalschenkel 29 des Unterteiles 3 oder in derselben Richtung zu diesem ausgerichtet ist. So ist hierdurch auch eine Festlegung entsprechend der Ausbildung in Figur 3 möglich, bei welcher die Verschraubung des Statikteiles 1 mit der Gebäudedecke 8 rauminnenseitig außerhalb des Rollladenkastens 6 erfolgen kann.

Figur 9 zeigt eine Konfiguration, bei welcher der Befestigungsflansch 14 der Ausführungsform gemäß der Figuren 7 und 8 in dieselbe Richtung weist wie der Horizontalschenkel 29 des Unterteiles 3, nämlich nach außen.

Der Befestigungsflansch 14 erstreckt sich hierbei bevorzugt über seine gesamte Länge oberhalb der Kastendecke 9 zwischen dem Rollladenkasten 6 und der Unterseite der Gebäudedecke 8. Die Schraubenköpfe der Befestigungsmittel 16 zur Festlegung des Oberteiles an der Gebäudedecke 8 können sich in einem zwischen der Unterfläche des Befestigungsflansches 14 und der Oberseite der Kastendecke 9 sich ergebenden Freiraum erstrecken. Dieser ergibt sich durch die Materialstärke und die U-Ausbildung des oberteilseitigen Horizontalschenkels 27. Auch können oberseitig der Kastendecke 9, die Schraubenköpfe aufnehmende Einsenkungen vorgesehen sein. Es sind auch Ausbildungen möglich, die den Freiraum und/oder die Einsenkungen für Schraubenköpfe nicht aufweisen.

Auch kann der plattenartige, an dem oberteilseitigen Horizontalschenkel 27 befestigte Ausleger Träger eines winkelförmigen Befestigungsflansches 14 sein, welcher wie mit Bezug zu der Ausführungsform in Figur 5 beschrieben längsverschieblich gehaltert sein kann. Je nach Anordnung des langgestreckt plattenförmigen Auslegers mit dem hieran angeordneten winkelförmigen Befestigungsflansch 14 ist eine Befestigung an einer außenseitigen oder auch raumseitigen Vertikalfläche 17 ermöglicht.

Der Rollladenkasten 6 gemäß der Ausführungsform in Figur 12 ist insbesondere hinsichtlich der Kastendecke 9, wie weiter bevorzugt auch hinsichtlich der der Raumseite 10 und der Außenseite 11 zugewandten Seitenwände als Schaumstoffteil ausgebildet. Es kann sich um einen Extrusionsschaumstoff wie XPS oder auch um einen Partikelschaumstoff wie EPP oder EPS handeln.

Der Rollladenkastenboden kann, wie dargestellt, ein Kunststoff-Extrusionsteil sein.

Das Oberteil 2 durchsetzt mit seinem schwertartigen Vertikalschenkel 26 eine an den Horizontalquerschnitt des Vertikalschenkels 26 des Oberteils 2 angepasste, schlitzartige Öffnung 13 im Bereich der Kastendecke 9. Die schlitzartige Öffnung 13 weist gegenüber den Querschnittsabmessungen des Vertikalschenkels 17 des Verbindungsteils ein Übermaß von bevorzugt 5 bis 10 mm auf.

Der Horizontalschenkel 27 des Oberteiles 2 ist unmittelbar als Befestigungsflansch 14 ausgebildet. Der Befestigungsflansch 14 ist entsprechend einteilig und materialeinheitlich mit dem Vertikalschenkel 26 des Oberteiles 2 ausgebildet.

Der Befestigungsflansch 14 ist über die Länge betrachtet mit zwei Durchgangsbohrungen 15 versehen. Durch diese greifen in Einbausituation Verankerungsschrauben 16, welche in die Gebäudedecke 8 greifen.

Im Zuge des Einbaus wird das Oberteil 2 mit seinem schwertartigen Verbindungsteil (Vertikalabschnitt 20) durch die deckenseitige Öffnung 13 geführt, so dass hiernach das dem Befestigungsflansch 14 abgewandte freie Ende des Oberteils 2 frei in das Innere des Rollladenkastens 6 ragt.

Der Rollladenkasten 6 wird hiernach in üblicher Weise an dem Rahmen 7 befestigt, wonach sich der Befestigungsflansch 14 zwischen Rollladenkastendecke 9 und der Gebäudedecke 8 erstreckt.

Benachbart zu der schlitzartigen Öffnung 13 sind in der Kastendecke 9 zwei bohrungsartige Arbeitsöffnungen 30 vorgesehen. Diese sind bezüglich ihrer Anordnung angepasst an die Positionierung der Durchgangsbohrungen 15 im Befestigungsflansch 14.

Durch die Arbeitsöffnungen 30 werden vom Kasteninneren her Löcher in der Gebäudedecke 8 gebohrt und hiernach die Verankerungsschrauben 16 zum Festlegen des Oberteils 2 an der Gebäudedecke 8 festgezogen. Das Unterteil des Statikteils 1 kann anschließend im Kasteninneren mit dem Oberteil 2 schraubverbunden werden.

Auch kann bei einem Schaumstoff-Rollladenkasten zunächst eine Befestigung des Statikteil-Oberteils 2 an der Gebäudedecke 8 erfolgen, wonach der Rollladenkasten 6 unter Durchtritt des schwertartigen Verbindungsteils durch die gegebenenfalls schlitzartige Öffnung 13 montiert wird (vergleiche Figuren 13 und 14).

Die Öffnung 13 in der Kastendecke 9 kann gemäß der Darstellung in Figur 15 auch eine Erstreckung aufweisen, die gleich oder größer der Fläche des Befestigungsflansches 14 oder eines Teils desselben in einer Vertikalprojektion ist. Dies bietet weitere Vorteile bei der Montage, insbesondere bei der Befestigung des Statikteils 1 an der Gebäudedecke 8 und bei einem Einsetzen des Statikteils 1 in den Rollladenkasten 6.

Die Öffnung 13 kann beispielsweise gemäß den Darstellungen in den Figuren 14 und 15 fensterartig in der Kastendecke 9 ausgebildet sein. Auch kann sich die Öffnung 13 bis in den Rand zur, im montierten Zustand der Raumseite 10 zugewandten Rückwand 31 erstrecken. Eine solche randoffene Öffnung kann gemäß den Ausführungsbeispielen der Figuren 16 bis 18 in eine vertikal gerichtete Ausnehmung 32 übergehen.

Die Ausnehmung 32 erstreckt sich bevorzugt nur über einen Teilbereich der Vertikalerstreckung der Rückwand 31; alternativ bis hinab zum Kastenboden.

Hierdurch ist auch eine Einfädelung des gesamten, vormontierten Statikteils 1 in den Rollladenkasten 6 möglich.

Die gegenüber dem die Öffnung 13 und/oder die Ausnehmung 32 durchsetzenden Statikteil-Querschnitt verbleibenden Bereiche der Öffnung 13 und/ oder Ausnehmung 32 werden bevorzugt durch Verschlussteile 33 zumindest größtenteils verschlossen, so weiter bevorzugt zu mehr als 80% bis hin zu 100% der jeweiligen verbleibenden Öffnungsfläche.

Hierzu dient bei einem Schaumstoff-Rollladenkasten 1 bevorzugt ein angepasstes Schaumstoffteil als Verschlussteil 33 (vergleiche Figur 16), das zum Durchsatz des schwertartigen Verbindungsteils im Bereich des Deckenabschnitts einen Schlitz 34 aufweist.

Das Schaumstoff-Verschlussteil ist bevorzugt mit den korrespondierenden Wandungen des Rollladenkastens verklebt.

Bei einem Rollladenkasten 6 aus Kunststoff-Extrusionsteilen bestehen bevorzugt auch die entsprechenden Verschlussteile 33 aus einem extrudierten Kunststoff, alternativ aus einem gespritzten Kunststoff. Das Deckenteil der Verschlussteile 33 ist mit einem Schlitz 34 (hier randoffen) versehen.

Die Verschlussteile 33 der Ausführungsform gemäß den Figuren 17 und 18 werden bevorzugt über eine Rast- bzw. Clipsverbindung an dem Rollladenkasten 6 festgelegt.

Weiter alternativ kann die Öffnung 13 und/oder die Ausnehmung 32 von einer Folie, bevorzugt einer selbstklebenden Folie verschlossen sein. Die Folie ist dann mit den die Öffnung 13 beziehungsweise die Ausnehmung 32 umgebenden Flächen des Rollladenkastens 6 verklebt.

**Bezugszeichenliste:**

| | | | |
|---|---|---|---|
| 1 | Statikteil | 25 | Gewindebohrung |
| 2 | Oberteil | 26 | Vertikalschenkel |
| 3 | Unterteil | 27 | Horizontalschenkel |
| 4 | Verbindungsschraube | 28 | Vertikalschenkel |
| 5 | Langloch | 29 | Horizontalschenkel |
| 6 | Rollladenkasten | 30 | Arbeitsöffnung |
| 7 | Rahmen | 31 | Rückwand |
| 8 | Gebäudedecke | 32 | Ausnehmung |
| 9 | Kastendecke | 33 | Verschlussteil |
| 10 | Raumseite | 34 | Schlitz |
| 11 | Außenseite | | |
| 12 | Befestigungsfuß | | |
| 13 | Öffnung | | |
| 14 | Befestigungsflansch | | |
| 15 | Durchgangsbohrung | | |
| 16 | Befestigungsmittel | | |
| 17 | Vertikalfläche | | |
| 18 | Winkelblech | | |
| 19 | Horizontalabschnitt | | |
| 20 | Vertikalabschnitt | | |
| 21 | Langloch | | |
| 22 | Befestigungsschraube | | |
| 23 | Durchgangsbohrung | | |
| 24 | Befestigungsschraube | | |

## Patentansprüche

1. Auf einem Rahmen (7) nämlich einem Fenster- oder Türrahmen, in einem Gebäude aufgesetzter Rollladenkasten (6) mit einer Raumseite (10) und einer Außenseite (11), wobei der Rollladenkasten (6) eine Kastendecke (9) aufweist und an seiner Raumseite (10) bevorzugt oberseitig, einer Gebäudedecke (8) zugeordnet ist und der Rahmen (7) mittels eines den Rollladenkasten (6) durchsetzenden metallischen Statikteils (1) mit der Gebäudedecke (8) verbunden ist, wobei das Statikteil (1) einen im Einbauzustand sich oberhalb der Kastendecke (9) erstreckenden Befestigungsflansch (14) aufweist und aus einem Oberteil und einem Unterteil besteht, wobei weiter der Rollladenkasten (6) mittels den Befestigungsflansch (14) des Statikteils (1) durchsetzenden Befestigungsmitteln (16) mit der Gebäudedecke (8) verbunden ist und sich die Befestigungsmittel (16) außerhalb des Rollladenkastens (6) erstrecken, **dadurch gekennzeichnet, dass** der Befestigungsflansch (14) mit dem Unterteil (3) des Statikteils (1) lösbar verbunden ist, wobei die Verbindung zwischen dem Unterteil (3) und dem Oberteil (2) bezogen auf den Einbauzustand in Vertikalrichtung teleskopierbar ist.

2. Zum Aufsetzen auf einen Rahmen (7), nämlich einen Fenster- oder Türrahmen, in einem Gebäude geeigneter Rollladenkasten (6), mit einer Raumseite (10) und einer Außenseite (11) sowie einer Kastendecke (9), wobei der Rollladenkasten (6) ein gesondertes Statikteil (1) aufweist, zur Verbindung mit einer Gebäudedecke (8) und dem Rahmen (7), wobei das ein Unterteil und ein Oberteil aufweisende Statikteil (1) zur Herstellung der Verbindung mit der Gebäudedecke (8) an dem Oberteil einen Befestigungsflansch (14) aufweist, der sich im Einbauzustand oberhalb der Kastendecke erstreckt, **dadurch gekennzeichnet, dass** der Befestigungsflansch sich im Wesentlichen in einer der Kastendecke (9) entsprechenden Ebene erstreckt und über einen demgegenüber rechtwinklig verlaufenden Verbindungsabschnitt in das im Inneren des Rollladenkastens (6) sich erstreckenden Teil des Statikteils (1) übergeht, dass das Verbindungsteil eine Öffnung (13) in der Kastendecke (9) und/ oder eine der Raumseite (10) zugeordnete Rückwand (31) des Rollladenkastens (6) durchsetzt und dass die Verbindung zwischen dem Unterteil (3) und dem Oberteil (2) bezogen auf den Einbauzustand in Vertikalrichtung teleskopierbar ist.

3. Rollladenkasten nach Anspruch 1, **dadurch gekennzeichnet, dass** der Befestigungsflansch in einem demgegenüber rechtwinklig verlaufenden Verbindungsabschnitt in das im Inneren des Rollladenkastens (6) sich erstreckende Teil des Statikteils (1) übergeht, wobei das Verbindungsteil eine Öffnung in der Kastendecke (9) und/ oder einer der Raumseite (10) zugeordneten Rückwand (31) des Rollladenkastens (6) durchsetzt.

4. Rollladenkasten nach Anspruch 2 oder 3, **dadurch gekennzeichnet, dass** die Öffnung (13) in der Kastendecke (9) kleiner, gleich oder größer ist als es einer Vertikalprojektion des Befestigungsflansches (14) entspricht.

5. Rollladenkasten nach einem der Ansprüche 2 bis 4, **dadurch gekennzeichnet, dass** ein Teil der Öffnung (13) durch ein Verschlussteil (33) verschließbar ist.

6. Rollladenkasten nach Anspruch 5, **dadurch gekennzeichnet, dass** das Verschlussteil (33) durch eine Folie gebildet ist.

7. Rollladenkasten nach einem der vorhergehenden Ansprüche, **dadurch gekennzeichnet, dass** sich der Befestigungsflansch (14) in einer Vertikalprojektion zumindest teilweise außerhalb eines Grundrisses des Rollladenkastens (6) erstreckt.

8. Rollladenkasten nach einem der vorhergehenden Ansprüche, **dadurch gekennzeichnet, dass** der Befestigungsflansch (14) zur Befestigung des Statikteiles (1) an einer Vertikalfläche (17) der Gebäudedecke (8) ausgebildet ist.

9. Rollladenkasten nach einem der vorhergehenden Ansprüche, **dadurch gekennzeichnet, dass** der Befestigungsflansch (14) in einem Vertikalschnitt betrachtet winkelförmig ausgebildet ist, mit einem Horizontalabschnitt (19) und einem Vertikalabschnitt (20).

10. Rollladenkasten nach Anspruch 9, **dadurch gekennzeichnet, dass** der Vertikalabschnitt (20) des Befestigungsflansches (14) relativ zu dem Horizontalabschnitt bewegbar ausgebildet ist.

## Claims

1. Roller shutter box (6) which is attached to a frame (7), namely a window frame or door frame, in a building and comprises a room side (10) and an outer side (11), the roller shutter box (6) having a top box wall (9) and being associated with a building ceiling (8) on the room side (10) thereof, preferably on the top face thereof, and the frame (7) being connected to the building ceiling (8) by means of a metal structural part (1) which passes through the roller shutter box (6), the structural part (1) having a fastening flange (14) which extends beyond the top box wall (9) in the installed state and consisting of an upper part and a lower part, the roller shutter box (6) also being connected to the building ceiling (8) by means of fastening means (16) which pass through the fastening flange (14) of the structural part (1), and the fastening means (16) extending outside the roller shutter box (6), **characterised in that** the fastening flange (14) is releasably connected to the lower part (3) of the structural part (1), the connection between the lower part (3) and the upper part (2) being telescopic in the vertical direction with respect to the installed state.

2. Roller shutter box (6) which is suitable for being attached to a frame (7), namely a window frame or door frame, in a building and comprises a room side (10), an outer side (11) and a top box wall (9), the roller shutter box (6) comprising a separate structural part (1) for connection to a building ceiling (8) and the frame (7), the structural part (1), which has an upper part and a lower part, having a fastening flange (14) on the upper part for establishing the connection to the building ceiling (8), which fastening flange extends beyond the top box wall in the installed state, **characterised in that** the fastening flange extends substantially in a plane that corresponds to the top box wall (9) and transitions, via a connection portion which extends at right angles thereto, into the part of the structural part (1) that extends inside the roller shutter box (6), **in that** the connection part passes through an opening (13) in the top box wall (9) and/or a rear wall (31) of the roller shutter box (6) associated with the room side (10), and **in that** the connection between the lower part (3) and the upper part (2) is telescopic in the vertical direction with respect to the installed state.

3. Roller shutter box according to claim 1, **characterised in that** the fastening flange transitions into a part of the structural part (1) that extends inside the roller shutter box (6) in a connection portion which extends at right angles to said fastening flange, the connection part passing through an opening in the top box wall (9) and/or a rear wall (31) of the roller shutter box (6) associated with the room side (10).

4. Roller shutter box according to either claim 2 or claim 3, **characterised in that** the opening (13) in the top box wall (9) is smaller than, the same size as or larger than a vertical projection of the fastening flange (14).

5. Roller shutter box according to any of claims 2 to 4, **characterised in that** some of the opening (13) can be closed by a closure part (33).

6. Roller shutter box according to claim 5, **characterised in that** the closure part (33) is formed by a film.

7. Roller shutter box according to any of the preceding claims, **characterised in that** the fastening flange (14) extends in a vertical projection at least in part outside of an outline of the roller shutter box (6).

8. Roller shutter box according to any of the preceding claims, **characterised in that** the fastening flange (14) is designed to fasten the structural part (1) to a vertical surface (17) of the building ceiling (8).

9. Roller shutter box according to any of the preceding claims, **characterised in that**, when viewed in a vertical section, the fastening flange (14) is designed to form an angle by a horizontal portion (19) and a vertical portion (20).

10. Roller shutter box according to claim 9, **characterised in that** the vertical portion (20) of the fastening flange (14) can be moved relative to the horizontal portion.

## Revendications

1. Coffre de volet roulant (6) monté sur un cadre (7), à savoir un cadre de fenêtre ou de porte, dans un bâtiment, avec un côté pièce (10) et un côté extérieur (11), dans lequel le coffre de volet roulant (6) comprend un plafond de coffre (9) et à son côté pièce (10), de préférence du côté supérieur, est associé un plafond de bâtiment (8) et le cadre (7) est lié au plafond de bâtiment (8) au moyen d'un élément métallique statique (1) traversant le coffre de volet roulant (6), dans lequel l'élément statique (1) comprend une bride de fixation (14) qui s'étend à l'état monté au-dessus du plafond de coffre (9) et qui est constitué d'une partie supérieure et d'une partie inférieure, dans lequel en outre le coffre de volet roulant (6) est lié au plafond de bâtiment (8) grâce à des moyens de fixation (16) traversant la bride de fixation (14) de l'élément statique (1) et les moyens de fixation (16) s'étendent à l'extérieur du coffre de volet roulant (6), **caractérisé en ce que** la bride de fixation (14) est liée de manière amovible avec la partie inférieure (3) de l'élément statique (1), dans lequel la liaison entre la partie inférieure (3) et la partie supérieure (4), en référence à l'état monté, est télescopique dans la direction verticale.

2. Coffre de volet roulant (6) apte à être monté sur un cadre (7), à savoir un cadre de fenêtre ou de porte, dans un bâtiment, avec un côté pièce (10) et un côté extérieur (11), ainsi qu'un plafond de coffre (9), dans lequel le coffre de volet roulant (6) comprend un élément statique séparé pour la liaison avec un plafond de bâtiment (8) et le cadre (7), dans lequel l'élément statique (1) présentant une partie inférieure et une partie supérieure, comprend une bride de fixation (14) à sa partie supérieure pour réaliser la liaison avec le plafond de bâtiment (8) laquelle bride de fixation (14) s'étend, à l'état monté, au-dessus du plafond de coffre, **caractérisé en ce que** la bride de fixation s'étend sensiblement dans un plan correspondant au plafond de coffre (9) et se prolonge en la partie de l'élément statique (1) qui s'étend à l'intérieur du coffre de volet roulant (6) par le biais d'une portion de liaison s'étendant à angle droit par rapport à elle, **en ce que** la partie de liaison traverse une ouverture (13) dans le plafond de coffre (9) et/ou d'une paroi arrière (31) du coffre de volet roulant (6) associée au côté pièce (10) et **en ce que** la liaison entre la partie inférieure (3) et la partie supérieure (2), en référence à l'état monté, est télescopique dans la direction verticale.

3. Coffre de volet roulant selon la revendication 1, **caractérisé en ce que** la bride de fixation se prolonge en la partie de l'élément statique (1) qui s'étend à l'intérieur du coffre de volet roulant (6) par une portion de liaison s'étendant à angle droit par rapport à elle, dans lequel la partie de liaison traverse une ouverture dans le plafond de coffre (9) et/ou d'une paroi arrière (31) du coffre de volet roulant (6) associée au côté pièce (10).

4. Coffre de volet roulant selon la revendication 2 ou 3, **caractérisé en ce que** l'ouverture (13) dans le plafond de coffre (9) est plus petite, pareille ou plus grande à une projection verticale de la bride de fixation (14).

5. Coffre de volet roulant selon l'une des revendications 2 à 4, **caractérisé en ce que** qu'une partie de l'ouverture (13) est susceptible d'être fermée par un élément d'obturation (33).

6. Coffre de volet roulant selon la revendication 5, **caractérisé en ce que** l'élément d'obturation (33) est formé par une feuille.

7. Coffre de volet roulant selon l'une des revendications précédentes, **caractérisé en ce que** la bride de fixation (14) s'étend en projection verticale au moins partiellement en-dehors du contour de base du coffre de volet roulant (6).

8. Coffre de volet roulant selon l'une des revendications précédentes, **caractérisé en ce que** la bride de fixation (14) est formée pour la fixation de l'élément statique (1) à une surface verticale (17) du plafond de bâtiment (8).

9. Coffre de volet roulant selon l'une des revendications précédentes, **caractérisé en ce que** la bride de fixation (14) considérée dans une section verticale, est en forme d'équerre avec une portion horizontale (19) et une portion verticale (20).

10. Coffre de volet roulant selon la revendication 9, **caractérisé en ce que** la portion verticale (20) de la bride de fixation (14) est réalisée mobile par rapport à la portion horizontale.
